# FASCICULE DE BREVET EUROPEEN

(11) **EP 0 560 699 B1**
(45) Date de publication et mention de la délivrance du brevet: **07.06.1995**
(21) Numéro de dépôt: 93420112.0
(22) Date de dépôt: 10.03.1993
(51) Int. Cl.: B65B 61/14

(54) **Machine automatique pour la pose en continu de poignées autocollantes**
Automatische Vorrichtung zum kontinuierlichen Anbringen von selbstklebenden Handgriffen
Automatic machine for the continuous attaching of self-adhesive handles

(30) Priorité: 11.03.1992 FR 9203132
(43) Date de publication de la demande: 15.09.1993
(73) Titulaire: CEFMA, F-69680 Chassieu (FR)
(72) Inventeur: Petitjean, Cyriaque, F-69100 Villeurbanne (FR)
(74) Mandataire: Karmin, Roger

(56) Documents cités:
- WO-A-88/08812
- US-A- 4 121 401
- US-A- 5 081 817

## Description

La présente invention a trait à une machine entièrement automatique pour appliquer un ruban adhésif formant poignée sur des emballages, par exemple de boissons en bouteilles, en boîtes, en briques, de papier ménager ou d'hygiène, de produits surgelés et généralement tout produit qui peut se regrouper sous une enveloppe en carton ou sous un film plastique (voir par ex. WO-A-88/08812 et US-A-5.081.817).

On connaît des machines de ce genre qui comprennent généralement un châssis en forme de potence sur lequel est monté un premier dispositif pour la mise en place et la préparation de poignées auto-collantes et un second dispositif pour la pose des poignées sur les emballages. Ces derniers sont amenés à l'intérieur de la machine par des convoyeurs à bandes ou à rouleaux qui immobilisent chaque emballage en dessous des premier et second dispositifs.

Le premier dispositif permet de découper les poignées dans une bande auto-collante à la longueur désirée et de les maintenir en position horizontale au-dessus de l'emballage à recouvrir.

Le second dispositif est placé au-dessus du premier et présente une forme de U renversé dont les extrémités libres de chaque branche comportent un galet qui se trouve à proximité et parallèle à la bande auto-collante. Le second dispositif est animé d'un mouvement vertical, à l'aide par exemple d'un vérin, afin que les galets puissent appliquer les extrémités collantes de la poignée de part et d'autre des flancs de plus petite largeur de l'emballage.

Une telle machine comprend certains inconvénients en ce qui concerne les difficultés techniques pour aligner parfaitement les deux dispositifs au-dessus de l'emballage à recouvrir. De plus, le fait d'arrêter chaque emballage sous les dispositifs pour la mise en place des bandes auto-collantes formant poignée ralentit considérablement la cadence de fabrication.

C'est à ces inconvénients qu'entend plus spécialement remédier la présente invention.

La machine comporte aussi des moyens pour acheminer le ruban adhésif solidaire des étiquettes jusqu'au plateau à la cadence de défilement des emballages à l'intérieur de la machine.

Le dessin annexé, donné à titre d'exemple, permettra de mieux comprendre l'invention, les caractéristiques qu'elle présente et les avantages qu'elle est susceptible de procurer :
Fig. 1 est une vue de dessus illustrant la machine automatique suivant l'invention.
Fig. 2 est une vue en perspective partielle avec arrachement montrant le plateau rotatif pendant la pose et avant la découpe du ruban adhésif formant poignée.
Fig. 3 est une vue semblable à celle de fig. 2, mais représentant le plateau rotatif après la coupe du ruban adhésif.
Fig. 4 et 5 sont des vues semblables à celles des fig. 2 et 3, mais illustrant une variante du plateau rotatif avant et après la découpe du ruban adhésif formant poignée.
Fig. 6 est une vue en perspective illustrant par exemple des bouteilles enveloppées dans un film plastique et comportant une poignée suivant l'invention.
Fig. 7 à 9 sont des vues schématiques montrant les différentes étapes de fonctionnement de la machine automatique pour la pose d'une poignée sur un emballage.
Fig. 10 à 12 sont des vues semblables à celles des fig. 7 à 9, mais illustrant les différentes étapes de fonctionnement de la machine avec le plateau rotatif représenté en fig. 4 et 5.
Fig. 13 et 14 sont des vues schématiques montrant le dispositif d'assemblage des étiquettes sur le ruban adhésif.

On a représenté en fig. 1 une machine automatique 1 pour la pose de poignées auto-collantes sur des emballages E de forme rectangulaire ou analogue. Elle comprend à la manière connue trois convoyeurs à tapis 2,3 et 4 dont l'un au moins, préférablement celui référencé 2, est du genre cadenceur afin de distribuer à un rythme régulier les emballages E. Les convoyeurs 3 et 4 sont entraînés en rotation continue pour permettre aux emballages E d'une part de défiler sans discontinuité à l'intérieur de la machine 1, et d'autre part d'être retirés de celle-ci le plus rapidement possible après la pose de la poignée.

De part et d'autre du convoyeur 3 et à proximité du convoyeur 4 est prévu un bâti 5 en forme de potence. Ce dernier permet de supporter au-dessus du convoyeur 3 un plateau rotatif 6 par l'intermédiaire d'un arbre horizontal 7. A l'une des extrémités de l'arbre 7, on a prévu un premier système de transmission 8 à poulies et courroie pour entraîner en rotation le plateau 6, comme on le verra mieux plus loin. A l'autre extrémité de l'arbre 7 est disposé un second système de transmission 9 à renvoi d'angle et courroie pour entraîner un dispositif d'assemblage 10 simultanément avec le plateau 6.

Le dispositif d'assemblage 10 comprend une double bielle horizontale 12 qui pivote autour d'un axe vertical 13 prévu en son milieu, tandis que des galets 14 sont montés libres en rotation à chaque extrémité de ladite bielle. Le dispositif d'assemblage peut être aussi réalisé par exemple par l'intermédiaire d'un vérin pneumatique qui fonctionne simultanément avec le plateau 6.

A proximité du dispositif d'assemblage 10, et dans le même plan horizontal, est fixé un magasin 15 pour le stockage d'étiquettes 16 qui sont réalisées soit en papier, soit en carton de faible épaisseur. Les étiquettes 16 sont retenues à l'intérieur du magasin 15 par l'intermédiaire d'une butée 17 qui est chargée élastiquement en vue de faciliter la distribution desdites étiquettes, comme on le verra mieux plus loin.

A l'extérieur de la machine automatique 1 est placé du ruban adhésif 18 en rouleau connu en soi qui défile devant le magasin 15 à l'aide de deux poulies 19 et 20 libres en rotation autour d'un axe vertical, de telle manière que le côté collant du ruban 18 soit disposé en face et parallèle aux étiquettes 16. Le ruban 18 est amené jusqu'au plateau rotatif 6 par l'intermédiaire de trois autres poulies 21, 22 et 23 pour qu'il se trouve d'une part au-dessus des emballages E et d'autre part retenu dans un plan vertical sur le plateau rotatif 6 par des moyens que l'on décrira mieux plus loin.

On a montré en fig. 2 et 3, une partie des moyens de retenue et de découpe du ruban adhésif 18 sur le plateau rotatif 6 qui est symétrique par rapport à son arbre horizontal 7. On a préféré, par souci de clarté et de compréhension, décrire seulement une partie du plateau 6, étant donné que l'autre est identique.

Le plateau rotatif 6 comprend deux parois parallèles 24 et 25 disposées de part et d'autre de l'arbre 7 et qui sont réunies à leurs extrémités par une traverse 26 qui présente un profil extérieur arrondi. La traverse 26 est percée en son milieu d'une fente 27 qui débouche entre les parois 24 et 25.

En dessous de l'arbre 7 et suivant un axe vertical sont fixés à proximité de la fente 27 de la traverse 26 et entre les parois 24 et 25 deux vérins 28 et 29. Ces derniers comportent respectivement deux tiges de commande 30 et 31 parallèles l'une par rapport à l'autre dans un plan vertical. Les extrémités libres des tiges 30 sont solidaires d'une fourchette 32 en forme de U. Chaque branche verticale du U et plus particulièrement la face tournée du côté de la paroi verticale 24 supporte un galet 33 libre en rotation.

Entre la paroi verticale 24 et les branches verticales du U de la fourchette 32 sont articulés deux leviers 34 en forme de L dont la partie horizontale formant crochet débouche à l'extérieur du plateau 6 en traversant la fente 27 de la traverse 26. Les leviers 34 sont disposés en sens inverses l'un par rapport à l'autre, de manière que leurs parties horizontales ou crochets soient en vis-à-vis. Les leviers 34 sont articulés au niveau de leur extrémité libre autour d'un axe horizontal qui est placé à proximité des galets 33 de la fourchette 32. Les galets 33 sont en appui contre le bord extérieur de la branche la plus longue des leviers 34 en forme de L. Les leviers 34 sont chargés élastiquement par l'intermédiaire de ressorts 35 qui sont placés à proximité de la partie horizontale formant crochet afin de les maintenir le plus éloignés possible l'un de l'autre.

L'extrémité libre des tiges de commande 31 est solidaire d'une lame dentelée 36. Les dents de cette dernière sont prévues du côté de la fente 27 de la traverse 26 pour déboucher de celle-ci lorsque le vérin 29 est alimenté, comme on le verra mieux plus loin. De plus, la lame dentelée 36 est prévue décalée du côté de la paroi verticale 24 pour être comprise entre celle-ci et les leviers 34.

On a représenté en fig. 3 le plateau 6 dans la même position que celle représentée en fig. 2, mais avec les vérins 28 et 29 alimentés. On constate que les tiges de commande 31 et les tiges 30 du vérin 28 permettent simultanément et respectivement de sortir la lame 36 à l'extérieur du plateau 6 et de faire rouler les galets 33 sur les bords extérieurs des leviers 34 pour amener ceux-ci dans une position verticale à l'encontre de la réaction des ressorts de rappel 35. On remarque qu'alors dans cette position la partie horizontale formant crochet des leviers 34 se trouve derrière la lame de coupe dentelée 36.

On a montré en fig. 4 et 5 une variante du plateau rotatif 6 référencé 6' pour la retenue et la découpe du ruban adhésif 18 formant poignée. On a préféré, par souci de clarté et de compréhension, décrire seulement une partie du plateau 6', étant donné que l'autre est identique.

Le plateau rotatif 6' comprend deux parois parallèles 24' et 25' disposées de part et d'autre de l'arbre 7' et qui sont réunies à leurs extrémités par une traverse 26' qui présente un profil extérieur arrondi. La traverse 26' est percée en son milieu d'une fente 27' qui débouche entre les parois 24' et 25' . La paroi 24' est percée à proximité de son axe vertical d'une lumière horizontale 37' prévue parallèle et en dessous de l'arbre 7' . Au niveau de la lumière 37' et entre les deux parois 24' et 25' est fixé suivant un axe horizontal un premier vérin 38' qui comporte des tiges de commande 39' parallèles l'une par rapport à l'autre dans un plan vertical. Les extrémités libres des tiges de commande 39' sont solidaires d'une platine 40' qui traverse la lumière horizontale 37' pour déboucher à l'extérieur de la paroi 24' . L'extrémité libre de la platine 40' se trouvant à l'extérieur est solidaire d'un doigt de retenue 41' disposé suivant un axe horizontal et parallèle à la lumière 37' .

En dessous du vérin 39' et suivant un axe vertical est fixé à proximité de la fente 27' de la traverse 26' et entre les parois 24' et 25' un second vérin 42' . Ce dernier comporte une tige de commande 43' dont l'extrémité libre est solidaire d'une fourchette 32' en forme de U.

Chaque branche verticale du U et plus particulièrement la face tournée du côté de la paroi verticale 24' supporte un galet 33' libre en rotation. Le voile transversal ou fond du U comporte un bossage 44' situé au niveau de la fixation avec la tige de commande 43' . Sur la face du bossage 44' tournée du côté de la paroi 24' est fixée une lame de coupe dentelée 36' . Les dents de cette dernière sont prévues du côté de la fente 27' de la traverse 26' pour pouvoir déboucher à l'extérieur de celle-ci lorsque le vérin 42' est alimenté, comme on le verra mieux plus loin.

De part et d'autre de la lame 36' et entre celle-ci et les branches verticales du U de la fourchette 32' sont articulés deux leviers 34' en forme de L dont la partie horizontale formant crochet débouche à l'extérieur du plateau 6' en traversant la fente 27' de la traverse 26' . les leviers 34' sont disposés en sens inverses l'un par rapport à l'autre, de manière que leurs parties horizontales ou crochets soient en vis-à-vis. Les leviers 34' sont articulés au niveau de leur extrémité libre autour d'un axe horizontal qui est placé à proximité des galets 33' de la fourchette 32' . Les galets 33' sont en appui contre le bord extérieur de la branche la plus longue des leviers 34' en forme de L. Les leviers 34' sont chargés élastiquement par l'intermédiaire de ressorts 35' qui sont placés à proximité de la partie horizontale formant crochet afin de les maintenir le plus éloignés possible l'un de l'autre.

On a représenté en fig. 5 le plateau 6' dans la même position que celle représentée en fig. 4, mais avec les vérins 38' et 42' alimentés. On constate qu'alors la platine 40' se déplace à l'intérieur de la lumière horizontale 37' à l'aide du vérin 38' en vue de dégager le doigt de retenue 41' du centre de la paroi 24' . De même, lorsque le vérin 42' est alimenté, la tige de commande 39' permet simultanément de sortir la lame 36' à l'extérieur du plateau 6' et de faire rouler les galets 33' sur les bords extérieurs des leviers 34' pour amener ceux-ci dans une position verticale à l'encontre de la réaction des ressorts de rappel 35' . On remarque qu'alors dans cette position la partie horizontale formant crochet des leviers 34' se trouve derrière la lame de coupe dentelée 36' .

On a montré en fig. 6 un emballage E constitué par exemple de plusieurs bouteilles 51 qui sont maintenues réunies par l'intermédiaire d'un film plastique 52 ou analogue.

On remarque que l'emballage considéré porte dans sa partie supérieure une poignée qui est constituée d'un ruban adhésif 18 et d'une étiquette 16 réalisée en papier ou en carton. Les parties collantes de la poignée sont préférablement appliquées au milieu des bords de plus grande largeur de l'emballage E et sur le film plastique 52 ou analogue.

On a illustré en fig. 7 à 9 les différentes étapes de fonctionnement de la machine automatique 1 décrite précédemment pourvue du plateau rotatif 6.

On note que les lames 36 et les leviers 34 placés aux deux extrémités du plateau 6 sont déplacés respectivement par l'intermédaire des vérins 29 et 28.

On a montré en fig. 7 le plateau 6 en position verticale après le passage d'un emballage E, ce dernier étant représenté sur le convoyeur 4. On constate alors que le ruban 18 est parallèle et contre la paroi verticale 25 du plateau 6 et qu'il est retenu dans la partie inférieure de celle-ci par l'intermédiaire des leviers 34 formant une pince. La lame dentelée 36 fonctionnant simultanément avec les leviers 34 précités est également sortie, car elle vient de sectionner le ruban adhésif 18 pour libérer l'emballage E pourvu de sa poignée. Le ruban adhésif 18 est amené dans cette position grâce aux différentes poulies 19, 20, 21, 22 et 23 qui pemettent de présenter les extrémités collantes du ruban du côté d'arrivée des autres emballages E', E'', etc.

Dans la partie supérieure du plateau 6, les leviers 34 et la lame 36 correspondante sont respectivement ouverts et rentrée au moyen des vérins 28 et 29.

On constate au départ et en position verticale et uniquement dans cette position, que les leviers 34 et les lames 36 prévus à chaque extrémité du plateau 6 fonctionnent en alternance, c'est-à-dire quand l'un est fermé et sorti, l'autre est ouvert et rentré.

Un autre emballage E' est amené suivant la flèche F par l'intermédiaire des convoyeurs 2 et 3 contre la partie inférieure de la paroi verticale 25 du plateau 6, de manière que l'extrémité libre ou avant du ruban adhésif 18 se colle sur l'une des faces de plus grande largeur de l'emballage E' . Ce dernier passe devant un capteur électronique non représenté, permettant d'engager instantanément le plateau 6 en rotation autour de l'arbre 7, que l'on décomposera en deux demi-rotations afin de mieux comprendre le fonctionnement.

La première demi-rotation autour de l'arbre 7, représentée en fig. 8, permet de coller l'extrémité libre ou avant du ruban 18 sur l'emballage E' pendant que ce dernier continue à défiler sous le plateau 6. Au départ de la première demi-rotation du plateau 6, les leviers 34 se trouvant en face du convoyeur 3 s'ouvrent pour libérer le ruban 18 et simultanément les leviers 34 prévus à l'opposé, c'est-à-dire dans la partie supérieure du plateau 6, se ferment pour retenir le ruban. De plus, les lames 36 se trouvant à chaque extrémité du plateau 6 sont rentrées. La demi-rotation du plateau 6 est synchronisée avec l'entraînement en continu de l'emballage E' suivant la flèche F permettant de commencer à tirer sur le ruban 18 afin d'amener une autre étiquette 16. On remarque que le ruban 18 se place entre les leviers 34 prévus fermés et qui se trouvent maintenant à gauche par rapport à l'arbre de rotation 7.

L'emballage E' continue d'avancer suivant la flèche F pendant que le plateau 6 réalise simultanément une autre demi-rotation pour se trouver en position verticale.

La seconde demi-rotation autour de l'arbre 7, représentée en fig. 9, permet d'amener la partie col Tante ou extrémité arrière du ruban 18 prévu entre deux étiquettes 16 contre la seconde face de plus grande largeur de l'emballage E' . L'étiquette 16 se trouve au-dessus de l'emballage E' et à une distance éloignée de celui-ci. La fin de la rotation du plateau 6 permet de continuer à tirer le ruban 18 pour amener définitivement une autre étiquette 16 contre la paroi 24 et parallèlement à celle-ci. Les leviers 34 qui étaient fermés à gauche de l'arbre 7 en fig. 8 se trouvent désormais en face du convoyeur 3, tandis que simultanément et par l'intermédiaire de son vérin 29, la lame 36 correspondante est sortie de manière à couper le ruban 18. L'emballage E' pourvu de la poignée est evacué à l'aide du convoyeur 4 et la machine automatique 1 est prête à recevoir un autre emballage.

On remarque que les lames 36 prévues aux extrémités du plateau 6 se trouvent toujours du coté de l'emballage E à évacuer, de manière que les leviers 34 correspondants retiennent l'autre partie du ruban 18. On constate, en fig. 9, que le plateau 6 se trouve dans une position identique à celle montrée en fig. 7, mais elle présente la paroi verticale 24 au lieu de la paroi 25 en face des emballages E.

Ainsi, à chaque rotation, le plateau 6 se recharge automatiquement d'une nouvelle longueur de ruban 18 sur laquelle est collée une étiquette 16 qui sera appliquée sur un autre emballage E''.

En outre, la rotation du plateau 6 entraîne simultanément le dispositif d'assemblage 10 décrit précédemment dans un pivotement autour d'un axe vertical.

On a illustré en fig. 10 à 12 les différentes étapes de fonctionnement de la machine automatique 1 décrite précédemment pourvue d'un plateau rotatif 6' .

On note que chaque doigt de retenue 41' prévu sur chaque paroi 24' et 25' fonctionne respectivement à l'aide d'un vérin 38', tandis que les lames 36' et les leviers 34' placés aux deux extrémités du plateau 6' sont déplacés par l'intermédiaire des vérins 42' .

On a montré en fig. 10 le plateau 6' en position verticale après le passage d'un emballage E, ce dernier étant représenté sur le convoyeur 4. On constate alors que le ruban 18 est parallèle à la paroi verticale 25' du plateau 6' et retenu dans la partie inférieure de celle-ci par l'intermédiaire des leviers 34' formant une pince. La lame dentelée 36' fonctionnant simultanément avec les leviers 34' précités est également sortie, car elle vient de sectionner le ruban adhésif 18 pour libérer l'emballage E pourvu de sa poignée. Le doigt de retenue 41' prévu au milieu de la paroi 25' se trouve en face de l'étiquette 16 de manière à retenir l'ensemble du ruban adhésif 18 contre le plateau pendant la rotation de ce dernier, comme on le verra mieux plus loin. Le ruban adhésif 18 est amené dans cette position grâce aux différentes poulies 19, 20, 21, 22 et 23 qui permettent de présenter les extrémités collantes du ruban du côté d'arrivée des autres emballages E' et E'', etc..

Dans la partie supérieure du plateau 6', les leviers 34' et la lame 36' correspondante sont respectivement ouverts et rentrée au moyen du vérin 42', tandis que le doigt de retenue 41' prévu sur la face 24' est décalé par rapport au centre de celle-ci par l'intermédiaire du vérin 38' .

On constate au départ que chaque fois qu'un doigt de retenue 41' est placé au centre d'une des parois verticales, celle-ci est tournée du côté d'arrivée des emballages E, celui prévu à l'opposé étant décentré. En position verticale et uniquement dans cette position, les leviers 34' et les lames 36' prévus à chaque extrémité du plateau 6' fonctionnent en alternance, c'est-à-dire quand l'un est fermé et sorti, l'autre est ouvert et rentré.

Un autre emballage E' est amené suivant la flèche F par l'intermédiaire des convoyeurs 2 et 3 contre la partie inférieure de la paroi verticale 25' du plateau 6', de manière que l'extrémité libre ou avant du ruban adhésif 18 se col le sur l'une des faces de plus grande largeur de l'emballage E' . Ce dernier passe devant un capteur électronique non représenté, permettant d'engager instantanément le plateau 6' en rotation autour de l'arbre 7', que l'on décomposera en deux demi-rotations afin de mieux comprendre le fonctionnement.

La première demi-rotation autour de l'arbre 7', représentée en fig. 11, permet de coller l'extrémité libre ou avant du ruban 18 sur l'emballage E' pendant que ce dernier continue à défiler sous le plateau 6' . Le doigt de retenue 41' prévu sur la paroi 25' retient l'étiquette 16 solidaire du ruban 18 pour former un espace suffisant entre l'emballage E' et la poignée. La demi-rotation du plateau 6' est synchronisée avec l'entraînement en continu de l'emballage E' suivant la flèche F permettant de commencer à tirer sur le ruban 18 afin d'amener une autre étiquette 16. On remarque que le ruban 18 se place entre les leviers 34' prévus ouverts et qui se trouvent maintenant à gauche par rapport à l'arbre de rotation 7' .

L'emballage E' continue d'avancer suivant la flèche F pendant que le plateau 6' réalise simultanément une autre demi-rotation pour se trouver en position verticale.

La seconde demi-rotation autour de l'arbre 7', représentée en fig. 12, permet d'amener la partie collante ou extrémité arrière du ruban 18 prévu entre deux étiquettes 16 contre la seconde face de plus grande largeur de l'emballage E' . L'étiquette 16 se trouvant au-dessus de l'emballage E' est toujours maintenue éloignée de celui-ci par le doigt de retenue 41' se trouvant du côté de la paroi 25' . La fin de la rotation du plateau 6 permet de continuer à tirer le ruban 18 pour amener définitivement une autre étiquette 16 contre la paroi 24' et parallèlement à celle-ci. Les leviers 34' qui étaient ouverts à gauche de l'arbre 7' en fig.11 se trouvent désormais en face du convoyeur 3, et fermés par l'intermédiaire du vérin 42' correspondant. Simultanément à la fermeture des leviers 34', la lame 36' correspondante est sortie de manière à couper le ruban 18. En même temps que la découpe du ruban 18, le doigt de retenue 41' de la paroi 25' se dégage du centre pour libérer l'étiquette 16, tandis que l'autre doigt 41' prévu sur la paroi 24' vient se placer en face de l'autre étiquette 16.

L'emballage E' pourvu de la poignée est evacué à l'aide du convoyeur 4 et la machine automatique 1 est prête à recevoir un autre emballage.

On remarque que les lames 36' prévues aux extrémités du plateau 6' se trouvent toujours du coté de l'emballage E à évacuer, de manière que les leviers 34' correspondants retiennent l'autre partie du ruban 18.

On constate, en fig. 12, que le plateau 6' se trouve dans une position identique à celle montrée en fig. 10, mais elle présente la paroi verticale 24' au lieu de la paroi 25' en face des emballages E.

Ainsi, à chaque rotation, le plateau 6' se recharge automatiquement d'une nouvelle longueur de ruban 18 sur laquelle est collée une étiquette 16 qui sera appliquée sur un autre emballage E''.

En outre, la rotation du plateau 6' entraîne simultanément le dispositif d'assemblage 10 décrit précédemment dans un pivotement autour d'un axe vertical.

On a représenté en fig. 13 et 14 le dispositif d'assemblage 10 qui permet de coller les étiquettes 16 sur le ruban adhésif 18. La rotation du plateau 6 ou 6' entraîne, par l'intermédiaire du système de transmission 9, la double bielle 12 dans un pivotement autour de l'axe vertical 13, de manière à appliquer le ruban adhésif 18 sur la première étiquette 16 du magasin 15 au moyen des galets 14. Le ruban adhésif 18 est entraîné dans un mouvement cadencé suivant la flèche F1 qui est égale à une rotation du plateau 6 ou 6' et à l'avance de l'emballage E' . L'étiquette 16 est collée sur toute sa longueur sur le ruban 18 à l'aide du galet 14 correspondant et elle est évacuée simultanément du magasin 15 par le mouvement d'avance du ruban en vue d'être amenée sur le plateau rotatif 6 ou 6' . Une autre étiquette 16 se présente alors à la sortie du magasin 15 pour être collée sur le ruban adhésif 18, comme décrit précédemment, et ceci à chaque rotation du plateau 6 ou 6' . On constate que chaque rotation du plateau 6 ou 6' est réalisée par le passage des emballages E devant un capteur électronique, non représenté, permettant de déclencher le système de transmission 8.

Il faut remarquer que ce type de machine automatique 1 permet de poser des poignées à une très grande cadence, celle-ci étant de l'ordre de 60 à 90 poignées par minute.

On note que cette machine 1 peut être utilisée avec un ruban adhésif 18 sans étiquette 16, pour la fermeture d'emballage.

Il est bien évident que la machine automatique 1 peut fonctionner avec toutes sortes de poignées collantes, par exemple des rouleaux déjà entièrement préparés.

## Revendications

1. Machine automatique pour la pose en continu d'un ruban adhésif (18) pourvu d'étiquettes (16) formant des poignées autocollantes sur des emballages de tous produits et qui peuvent se regrouper sous une enveloppe, en carton ou sous un film plastique, caractérisée en ce qu'elle comprend un dispositif (10) appliquant ledit ruban (18) sur une étiquette (16) enfermée dans un magasin (15) pour constituer des poignées pourvues de deux extrémités adhésives, un plateau rotatif (6 ou 6') qui tourne en synchronisme avec le dispositif (10) et sur lequel passe le ruban adhésif (18) pourvu des étiquettes (16) de manière que lors du passage d'un emballage (E) qui est déplacé en continu et en synchronisme avec la rotation du plateau (6 ou 6'), cet emballage vienne buter contre l'extrémité avant adhésive du ruban formant poignée pour la coller contre sa face, tandis que la rotation du plateau (6 ou 6') et l'avance synchronisée de l'emballage provoquent le défilement du ruban (18) au-dessus dudit emballage et à une certaine distance de celui-ci pour appliquer l'extrémité arrière adhésive du ruban formant poignée contre la face de l'emballage opposée à celle ayant reçu son extrémité avant, le plateau (6 ou 6') comprenant des moyens de retenue et de sectionnement du ruban (18).

2. Machine suivant la revendication 1, caractérisée en ce que le plateau rotatif (6) comprend deux parois parallèles (24, 25) disposées de part et d'autre d'un arbre horizontal et central (7) et dont les extrémités sont réuni es par deux traverses (26) qui sont chacunes munies en leur milieu d'une fente (27) débouchant entre les parois.

3. Machine suivant la revendication 1, caractérisée en ce que les moyens de retenue et de sectionnement du ruban (18) sont symétriques par rapport à l'arbre horizontal (7).

4. Machine suivant la revendication 3, caractérisée en ce que les moyens de retenue et de sectionnement comprennent deux vérins (28, 29) fixés verticalement entre les parois (24, 25) et à proximité de la fente (27) de chaque traverse (26) et qui comportent des tiges de commande parallèle (30 et 31) solidaires respectivement d'une fourchette (32) en forme de U dont chacune des branches verticales supporte un galet (33) libre en rotation, et d'une lame de coupe (36) dentelée, de part et d'autre de ladite lame et entre celle-ci et les branches verticales de la fourchette (32) sont articulés et chargés élastiquement deux leviers (34) en forme de L dont la partie horizontale formant crochet se trouve à l'extérieur du plateau rotatif (6) de manière que les bords extrêmes de plus grande longueur du L de chaque levier (34) coopèrent avec les galets (33).

5. Machine suivant la revendication 4, caractérisée en ce que chaque levier (34) est chargé élastiquement par l'intermédiaire d'un ressort (35).

6. Machine suivant la revendication 4, caractérisée en ce que les vérins (28 et 29) placés à chaque extrémité du plateau rotatif (6) fonctionnent en alternance.

7. Machine suivant la revendication 1, caractérisée en ce que le plateau rotatif (6') comprend deux parois parallèles (24', 25') disposées de part et d'autre d'un arbre horizontal et central (7') et dont les extrémités sont réunies par deux traverses (26') qui sont chacunes munies en leur milieu d'une fente (27') débouchant entre les parois, tandis que chaque paroi (24', 25') est pourvue à proximité de l'axe principal verticale du plateau rotatif (6') d'une lumière (37') parallèle à l'arbre (7').

8. Machine suivant la revendication 7, caractérisée en ce que les moyens de retenue et de sectionnement du ruban (18) et les lumières (37') sont symétriques par rapport à l'arbre horizontal (7').

9. Machine suivant la revendication 1, caractérisée en ce que les moyens de maintien du ruban (18) à une certaine distance de l'emballage consistent en un premier vérin (38') fixé horizontalement à proximité de la lumière (37') et entre les parois (24' , 25') et qui comporte deux tiges de commande parallèles (39') dont les extrémités libres supportent une platine (40') qui traverse ladite lumière afin de déboucher à l'extérieur du plateau rotatif (6'), tandis que la platine (40') est solidaire d'un doigt de retenue (32) disposé horizontalement et parallèlement à ladite lumière.

10. Machine suivant la revendication 8, caractérisée en ce que les moyens de retenue et de sectionnement comprennent un second vérin (42') fixé verticalement entre les parois (24', 25') et à proximité de la fente (27') de chaque traverse (26') et qui comporte une tige de commande (43') solidaire d'une fourchette (32') en forme de U dont chacune des branches verticales supporte un galet (33') libre en rotation, alors que le milieu du fond du U comporte une lame de coupe (36') dentelée, de part et d'autre de ladite lame et entre celle-ci et les branches verticales de la fourchette (32') sont articulés et chargés élastiquement deux leviers (34') en forme de L dont la partie horizontale formant crochet se trouve à l'extérieur du plateau rotatif (6') de manière que les bords extrêmes de plus grande longueur du L de chaque levier (34') coopèrent avec les galets (33').

11. Machine suivant la revendication 9, caractérisée en ce que les vérins (38') orientés horizontalement fonctionnent en alternance.

12. Machine suivant la revendication 1, caractérisée en ce que la traverse (26 ou 26') présente un profil extérieur arondi.

13. Machine suivant la revendication 1, caractérisée en ce que le ruban adhésif (18) est amené jusqu'au plateau rotatif (6 ou 6') par l'intermédiaire de poulies (19, 20, 21, 22, 23).

14. Machine suivant la revendication 1, caractérisée en ce que le dispositif (10) comprend une double bielle horizontale (12) qui pivote autour d'un axe vertical (13) prévu en son milieu, tandis que des galets (14) tournent librement à chaque extrémité de ladite bielle.

## Claims

1. Automatic machine for the continuous attaching of an adhesive tape (18), provided with labels (16), forming self-adhesive handles on the packagings of all products and which can be grouped together under an envelope in a box or under a plastics film, characterized in that it comprises a device (10) applying said tape (18) on to a label (16) enclosed in a magazine (15) to form handles having two adhesive ends, a rotary platen (6 or 6') which turns in synchronism with the device (10) and over which passes the adhesive tape (18) provided with labels (16) in such a way that, at the time of passage of a package (E) which is moved continuously and in synchronism with the rotation of the platen (6 or 6'), this package abuts against the forward adhesive end of the tape forming a handle to adhere it against its face, while the rotation of the platen (6 or 6') and the synchronized advance of the package cause the unwinding of the tape (18) above said package and at a certain distance from the latter to apply the rearward adhesive end of the tape forming the handle against the face of the packaging opposite to that having received its forward end, the platen (6 or 6') comprising means to retain and sever the tape (18).

2. Machine according to Claim 1, characterised in that the rotary platen (6) comprises two parallel walls (24, 25) disposed on both sides of a horizontal central shaft (7) and of which the ends are connected together by two crosspieces (26) which are each provided in their middle with a gap (27) which extends to between the walls.

3. Machine according to Claim 1, characterised in that the means to retain and sever the tape (18) are symmetrical relative to the horizontal shaft (7).

4. Machine according to Claim 3, characterised in that the means to retain and sever comprise two actuators (28, 29) fixed vertically between the walls (24, 25) and in the region of the gap (27) of each crosspiece (26) and which include parallel control rods (30 and 31) joined respectively to a fork (32) in the form of a U, each of the vertical limbs of which supports a freely rotatable roller (33), and to a serrated cutting blade (36), on both sides of said blade and between it and the vertical limbs of the fork (32) are pivoted and elastically loaded two levers (34) in the form of an L of which the horizontal part forming a hook lies outside the rotary platen (6) such that the extreme edges of the longer length of each lever (34) cooperate with the rollers (33).

5. Machine according to Claim 4, characterised in that each lever (34) is elastically loaded by a spring (35).

6. Machine according to Claim 4, characterised in that the actuators (28 and 29) placed at each end of the rotating platen (6) operate alternately.

7. Machine according to Claim 1, characterised in that the rotary platen (6') comprises two parallel walls (24', 25') disposed on both sides of a horizontal and central shaft (7') and of which the ends are connected together by two crosspieces (26') which are each provided in their middle with a gap (27') which extends to between the walls, while each wall (24', 25') is provided in the region of the main vertical axis of the rotary platen (6') with an aperture (37') parallel to the shaft (7').

8. Machine according to Claim 7, characterised in that the means to retain and sever the tape (18) and the apertures (37') are symmetrical relative to the horizontal shaft (7').

9. Machine according to Claim 1, characterised in that the means to maintain the tape (18) at a certain distance from the package consists of a first actuator (18') fixed horizontally in the region of the aperture (37') and between the walls (24', 25') and which include two parallel control rods (39') of which the free ends support a plate (40') which traverses said aperture to emerge outside the rotary platen (6'), while the plate (40') is fixed to a retaining finger (32) disposed horizontally and parallel to said aperture.

10. Machine according to Claim 8, characterised in that the means to retain and sever comprise a second actuator (42') fixed vertically between the walls (24', 25') and in the region of the gap (27') of each crosspiece (26') and which includes a control arm (43') fixed to a fork (32') in the form of a U of which each vertical limb supports a freely rotatable roller (33'), while the middle of the base of the U includes a serrated cutting blade (36'), on both sides of said blade and between it and the vertical limbs of the fork (32') are pivoted and elastically loaded two levers (34') in the form of an L, of which the horizontal part forming a hook lies outside the rotary platen (6') such that the extreme edges of the longer length of the L of each lever (34') cooperate with the rollers (33').

11. Machine according to Claim 9, characterised in that the horizontally orientated actuators (38') operate alternately.

12. Machine according to Claim 1, characterised in that the crosspiece (26 or 26') presents a rounded outer profile.

13. Machine according to Claim 1, characterised in that the adhesive tape (18) is fed to the rotary platen (6 or 6') by means of pullies (19, 20, 21, 22, 23).

14. Machine according to Claim 1, characterised in that the device (10) comprises a double horizontal connecting rod (12) which pivots about a vertical axis (13) provided at its middle, while the rollers (14) turn freely at each end of said connecting rod.

## Patentansprüche

1. Automatische Maschine zum kontinuierlichen Anbringen eines mit Etiketten (16) versehenen Klebebandes (18), das selbstklebende Handgriffe an Verpackungen jedweder Produkte bildet, die sich unter einer Umhüllung aus Pappe oder einer Kunststoffolie gruppieren können,
**dadurch gekennzeichnet,**
daß sie umfaßt:
eine das Band (18) auf ein in einem Magazin (15) eingeschlossenes Etikett (16) aufbringende Vorrichtung (10), um Griffe mit zwei Klebeenden zu bilden, eine sich drehende Platte (6 oder 6'), die sich synchron mit der Vorrichtung (10) dreht und über die das Klebeband (18) mit Etiketten (16) in der Weise läuft, daß beim Vorbeigehen einer Verpackung (E), die kontinuierlich und synchron mit der Drehung der Platte (6 oder 6') verschoben wird, diese Verpackung gegen das vordere Klebeende des den Handgriff bildenden Bandes stößt, um es an ihrer Fläche anzukleben, während die Drehung der Platte (6 oder 6') und das synchronisierte Vorrücken der Verpackung ein Abrollen des Bandes (18) über die Verpackung hervorruft, wobei bei einer bestimmten Entfernung derselben die Platte (6 oder 6') Halte- und Trennmittel für das Band (18) zum Aufbringen des hinteren Klebeendes des den Griff bildenden Bandes auf die Fläche der Verpackung, die der das vordere Ende erhaltenen Fläche gegenüberliegt, umfaßt.

2. Maschine nach Anspruch 1, dadurch gekennzeichnet, daß die sich drehende Platte (6) zwei parallele Wände (24,25) umfaßt, die beidseitig einer horizontalen und zentralen Welle (7) angeordnet sind und deren Enden durch zwei Traversen (26) zusammengesetzt sind, die jeweils in ihrer Mitte mit einem Schlitz (27) versehen ist, der zwischen den zwei Wänden hervorkommt.

3. Maschine nach Anspruch 1, dadurch gekennzeichnet, daß die Halte- und Trennmittel für das Band (18) symmetrisch in bezug auf die horizontale Welle (7) sind.

4. Maschine nach Anspruch 3, dadurch gekennzeichnet, daß die Halte- und Trennmittel zwei vertikal zwischen den Wänden in der Nähe des Schlitzes (27) jeder Traverse (26) befestigte Zylinder (28,29) aufweisen, die parallele Steuerstäbe (30,31) umfassen, die jeweils fest mit einer U-förmigen Gabel (32), an deren vertikalen Schenkeln jeweils eine frei drehende Rolle (33) angebracht sind und mit einer gezahnten Schneide (36) verbunden sind, wobei beidseitig der Schneide und zwischen ihr und den senkrechten Schenkeln der Gabel (32) zwei elastisch vorgespannte Hebel (34) in L-Form angelenkt sind, deren Haken bildende, horizontale Bereiche sich außerhalb der rotierenden Platte (6) derart befinden, daß die äußeren Ränder größerer Länge des L jedes Hebels (34) mit den Rollen zusammenarbeiten.

5. Maschine nach Anspruch 4, dadurch gekennzeichnet, daß der Hebel (34) mittels einer Feder (35) vorgespannt ist.

6. Maschine nach Anspruch 4, dadurch gekennzeichnet, daß die an jedem Ende der rotierenden Platte (6) angeordneten Zylinder (28,29) wechselseitig arbeiten.

7. Maschine nach Anspruch 1, dadurch gekennzeichnet, daß die rotierende Platte (6') zwei parallele Wände (24',25') beidseitig einer horizontalen und zentralen Welle (7') umfaßt, deren Enden über zwei Traversen (26') zusammengesetzt sind, die jeweils mit einem zwischen den Wänden hervorkommenden Schlitz (27) versehen sind, während jede Wand (24',25') in der Nähe der vertikalen Hauptachse der rotierenden Platte (6') eine parallel zur Welle (7') liegende Ausnehmung (37') aufweist.

8. Maschine nach Anspruch 7, dadurch gekennzeichnet, daß die Halte- und Trennmittel für das Band (18) und die Ausnehmungen (37') symmetrisch zur horizontalen Welle (7') sind.

9. Maschine nach Anspruch 1, dadurch gekennzeichnet, daß die Mittel zum Halten des Bandes (18) in einer bestimmten Entfernung zur Verpackung einen ersten horizontal in der Nähe der Ausnehmung (37) und zwischen den Wänden (24' ,25') befestigten Zylinder (38') aufweisen, der zwei parallele Steuerstäbe (39') umfaßt, deren freie Enden eine Tragplatte (40') tragen, die durch die Ausnehmung hindurchgreift, um außerhalb der rotierenden Platte (6') zu enden, wohingegen die Tragplatte (40') mit einem Haltefinger (32) fest verbunden ist, der horizontal und parallel zu der Ausnehmung angeordnet ist.

10. Maschine nach Anspruch 8, dadurch gekennzeichnet, daß die Halte- und Trennmittel einen zweiten, vertikal zwischen den Wänden und in der Nähe des Schlitzes (27') jeder Traverse (26') befestigten Zylinder (42') aufweisen, der einen mit einer U-förmigen Gabel fest verbundenen Steuerstab (43') aufweist, deren senkrechte Schenkel jeweils eine frei drehende Rolle (33') tragen, während die Mitte des Zwischenschenkels des U eine gezahnte Schneide (36') umfaßt, wobei beidseitig der Schneide und zwischen ihr und den senkrechten Schenkeln der Gabel (32) zwei elastisch vorgespannte Hebel (34) in L-Form angelenkt sind, deren Haken bildende horizontale Bereiche sich außerhalb der rotierenden Platte (6') derart befinden, daß die äußeren Ränder größerer Länge des L jedes Hebels (34') mit den Rollen (33') zusammenarbeiten.

11. Maschine nach Anspruch 9, dadurch gekennzeichnet, daß die horizontal ausgerichteten Zylinder (38') wechselseitig arbeiten.

12. Maschine nach Anspruch 1, dadurch gekennzeichnet, daß die Traversen (26 oder 26') ein abgerundetes äußeres Profil aufweisen.

13. Maschine nach Anspruch 1, dadurch gekennzeichnet, daß das Klebeband (18) über Antriebsscheiben (19,20,21,22,23) zur rotierenden Platte (6 oder 6') gebracht wird.

14. Maschine nach Anspruch 1, dadurch gekennzeichnet, daß die Vorrichtung (10) einen horizontalen Doppelhebel (12) umfaßt, der um eine vertikale, in seiner Mitte vorgesehene Achse (13) schwingt, während Rollen (14) an jedem Ende des Hebels (12) frei drehen.
